# EUROPÄISCHE PATENTSCHRIFT

(11) **EP 2 400 602 B1**
(45) Veröffentlichungstag und Bekanntmachung des Hinweises auf die Patenterteilung: **21.08.2013**
(21) Anmeldenummer: 11005157.0
(22) Anmeldetag: 24.06.2011
(51) Int. Cl.: H01R 43/02, B23K 13/02

(54) **steckverbindung für eine Heizvorrichtung zum induktiven Heizen von rohrförmigen Werkstücken.**
Plug connection for an inductive heating apparatus used to heat tubular workpieces
Raccord à emboitement d'un dispositif de chauffage par induction utilisé pour le chauffage de pièces tubulaires.

(30) Priorität: 25.06.2010 DE 102010025172
(43) Veröffentlichungstag der Anmeldung: 28.12.2011
(73) Patentinhaber: P + M Schweißtechnik Vertriebs-GmbH, 49451 Holdorf (DE)
(72) Erfinder: Witte, Paul, 49451 Holdorf (DE)
(74) Vertreter: Lenzing Gerber Stute

(56) Entgegenhaltungen:
- WO-A1-2010/051791
- DE-A1- 4 129 236
- US-A1- 2005 230 379

## Beschreibung

Die vorliegende Erfindung betrifft eine Vorrichtung zum induktiven Heizen eines rohrförmigen Werkstücks, beispielsweise zur Vorbereitung eines Schweißvorgangs an einer Pipeline gemäß dem Anspruch 1. DE 4129236 A1 offenbart eine Vorrichtung zum induktiven Heizen eines rohrförmigen Werkstücks.

Es ist aus dem Stand der Technik, beispielsweise aus der Patentanmeldung US 2005/023 0379 A1, bekannt, dass das Vorheizen von Pipelinesegmenten vor dem Verschweißen zu einem besseren Schweißergebnis führt. Die vorgeheizten Werkstücke bewirken einen geringeren Wärmetransfer von der Schweißnaht zu dem Werkstück, wodurch die Abkühlrate der Schweißnaht verringert wird. Die langsamere Abkühlung der Schweißnaht bewirkt eine verbesserte Dauerhaltbarkeit.

In der genannten Druckschrift werden ein Verfahren und eine Vorrichtung beschrieben, mit denen Rohrsegmente im Bereich der Schweißnaht erwärmt werden können. Hierzu wird ein Kabel um die vorzuwärmende Stelle der Pipeline herum gewickelt und dann an einem Umrichter angeschlossen, der das Kabel mit Wechselstrom geeigneter Frequenz und Spannung beaufschlagt, In dem ferromagnetischen Material der Pipelinesegmente wird dadurch Wärme induziert, und zwar einerseits durch Wirbelströme und andererseits durch die Ummagnetisierungsarbeit.

Bei der Fertigung einer Pipeline müssen viele Schweißnähte nacheinander angefertigt werden, um ein langgestrecktes, ununterbrochenes Rohr zu erhalten. Die Zeit zur Vorwärmung der Fügestelle ist dabei aufgrund der großen Anzahl von Fügestellen von Bedeutung für die gesamte Dauer der Pipelinemontage. Bei der bekannten Vorrichtung ist es deshalb nachteilig, dass das Induktionskabel einteilig ist, denn dieses Kabel muss mehrfach um die Pipeline herum geschlungen werden. Der übliche Kabeldurchmesser für ein einadriges Kabel einer solchen Induktionsvorrichtung beträgt etwa 15 Millimeter. Ein üblicher Pipelinedurchmesser liegt im Bereich von 1,5 Metern. Dies entspricht einem Umfang von etwa 4,50 Metern. Wenn fünf Windungen zu jeder Seite der Fügestelle aufgebracht werden sollen, ist eine Kabellänge von rund 50 Metern erforderlich. Ein Kabel solchen Durchmessers ist sehr unhandlich. Die Installation erfordert deshalb relativ viel Zeit.

Aus dem Patent US 6,278, 096 B1 ist eine Vorrichtung zum induktiven Erwärmen von Pipelines bekannt, die das Aufschmelzen einer Isolation aus Kunststoff auf ein metallisches Rohr ermöglichen soll. Hierzu wird in einem Ausführungsbeispiel vorgeschlagen, halbkreisförmige, elektrische Leiter um ein Rohr herum zu legen, die an ihrem freien Ende mit einem Steckverbinder versehen sind. Auf diese Weise kann jeweils eine Windung der Induktionsleitung um das Rohr herum gelegt werden. Diese Vorrichtung ist für den Einsatz unter Wasser vorgesehen.

Aus der Praxis ist es auch bekannt, mehrere Windungen einer solchen induktiven Heizung an einer Stelle aufzutrennen, so dass diese Windungen wie eine Manschette über das Rohr gelegt werden können. Die Trennstelle ist dann über eine Kombination einer mehrpoligen Kupplung mit einem entsprechenden Stecker elektrisch kontaktierbar, so dass eine durchgehende Leiterschleife mit mehreren Windungen entsteht. Die elektrische Verbindung wird durch Stecker bewirkt, wie sie für Ladegeräte für elektrisch betriebene Gabelstapler und dergleichen verwendet werden. Diese bekannten Stecker sind nicht für den Dauereinsatz geeignet, da die Kontaktierung unsicher ist, was zu Schäden an dem verwendeten Umrichter führen kann. Außerdem ist es nicht möglich, den Stecker und die Manschette an unterschiedliche Rohrdurchmesser anzupassen.

Es ist deshalb Aufgabe der vorliegenden Erfindung, eine Vorrichtung zum induktiven Erwärmen von Werkstücken der eingangs genannten Art dahingehend zu Verbessern, dass eine betriebssichere Kontaktierung und eine Anpassbarkeit an unterschiedliche Rohrdurchmesser erzielt wird.

Diese Aufgabe wird von einer Vorrichtung mit den Merkmalen des Anspruchs 1 gelöst.

Steckverbindung für eine Heizvorrichtung zum induktiven Heizen von rohrförmigen Werkstücken, mit einem Buchsenteil und einem Steckerteil, die lösbar miteinander verbindbar sind und im verbundenen Zustand elektrisch miteinander kontaktiert sind, wobei das Buchsenteil und das Steckerteil mechanisch aneinander verriegelbar sind, wobei an dem Steckerteil und an dem Buchsenteil elektrische Kontakte vorgesehen sind, die einander zugewandte ebene Kontaktflächen aufweisen, und wobei wenigstens ein Zugmittel vorgesehen ist, das dazu eingerichtet ist, das Steckerteil und das Buchsenteil in den verbundenen Zustand zu drängen, wobei das Zugmittel längenverstellbar ist. Dadurch können die Kontakte ohne Beeinträchtigung der elektrischen Eigenschaften gegen einander verschwenkt und verschoben werden, um die Verbindung an unterschiedliche Rohrdurchmesser anzupassen. In besonders einfacher Weise kann so die Heizvorrichtung eine gewisse Toleranz im Eingriff mit dem anderen Vorrichtungsteil erlauben. Wenn die Zugmittel längenverstellbar sind, beispielsweise durch Einstellung der Zugteller auf einem Schraubengewinde, kann die Anpassung an die erforderliche Länge hier erfolgen. Hierzu kann vorgesehen sein, dass die Zugteller an Hinterschneidungen angreifen, die an dem anderen Teil vorgesehen sind.

Dies gilt insbesondere, wenn die Kontaktflächen so orientiert sind, dass sie bei Benutzung jeweils in einer Radialebene des rohrförmigen Werkstücks liegen.

Wenn weiter an einem der Teile, dem Buchsenteil oder dem Steckerteil, wenigstens ein Betätigungsmittel vorgesehen ist, welches mit wenigstens dem an dem anderen Teil, dem Steckerteil oder dem Buchsenteil, angreifendem Zugmittel versehen ist, wobei das Zugmittel dazu eingerichtet ist, bei Betätigung des Betätigungsmittels das Steckerteil und das Buchsenteil in den verbundenen Zustand zu drängen, ist ein mechanisch definierter und zuverlässig fester Verbindungsvorgang sichergestellt.

Für eine besonders große Betriebssicherheit können Rasthebel vorgesehen sein, die in verbundenem Zustand mit dem Betätigungsmittel in mechanischem Kontakt stehen und das Betätigungsmittel vorzugsweise reibschlüssig in diesem Zustand sichern.

Besonders große Sicherheit im Betrieb wird auch erzielt, wenn die Kontakte planparallele Zungen und Kontaktelemente umfassen, wobei die Kontaktelemente gabelartig ausgebildet sind und jeweils zwei einander zugewandte Kontaktflächen aufweisen, die in einem Abstand voneinander angeordnet sind, dass die Zungen mit geringem Spiel zwischen die Kontaktflächen einführbar sind.

Eine besonders bevorzugte Ausführungsform sieht vor, dass die Rasthebel in verbundenem Zustand die Kontakte mit ihren Kontaktflächen aneinander pressen und so die anfangs des Schließvorgangs parallel verschieblichen Kontakte fest miteinander verbinden.

Nachfolgend wird ein Ausführungsbeispiel der Erfindung anhand der Zeichnung näher beschrieben.

Es zeigen:
- Fig. 1:: ein Buchsenteil der Heizvorrichtung in einer perspektivischen Darstellung;
- Fig. 2:: ein Steckerteil der vorliegenden Erfindung in einer perspektivischen Darstellung;
- Fig. 3:: Buchsenteil und Steckerteil in einer Seitenansicht auf einem Pipelinerohr;
- Fig. 4:: Die Bauelemente aus Fig. 3 in verriegeltem Zustand;
- Fig. 5:: Die Bauelemente aus Fig. 4 in einem Längsschnitt; sowie
- Fig. 6:: das Buchsenteil und das Steckerteil in einer Draufsicht mit jeweils geöffnetem Gehäuse.

Zum besseren Verständnis wird zunächst dargelegt, in welcher Konfiguration das erfindungsgemäße Produkt in der Praxis genutzt wird. Die in den Figuren gezeigte Kombination aus Buchsenteil und Steckerteil dient zum elektrischen Verbinden von insgesamt vier einadrigen Kabeln großen Querschnitts, die in Form einer Helzmanschette um zwei aneinander stoßende, miteinander zu verschweißende Pipelinerohre im Bereich der Fügestelle herumgelegt wird. Die zu verschweißenden Rohre sind Stahlrohre mit einem Durchmesser von etwa 1,5 Metern. Die Heizmanschetten liegen in Umfangsrichtung auf der Oberfläche der Rohre auf. So ergibt sich für die Beschreibung, dass die Umfangsrichtung, die Radialrichtung und die Axialrichtung ein Bezugssystem für die Vorrichtung darstellen. Diese Richtungen werden nachfolgend für die Beschreibung der einzelnen Bauteile verwendet.

In der Fig. 1 ist ein Buchsenteil insgesamt mit der Bezugsziffer 1 bezeichnet. Das Buchsenteil 1 weist einen Grundkörper 2 auf, der mit Öffnungen 3 für die Montage von insgesamt vier nicht dargestellten einadrigen Kabeln versehen ist. Die Öffnungen 3 sind an einer Rückseite 4 angeordnet. Der Grundkörper 2 weist außer der Rückseite 4 noch eine im Betrieb der Rohroberfläche abgewandte Oberseite 5, zwei parallele Seitenflächen 6 und 7, sowie eine in der Fig. 1 nicht sichtbare Unterseite 8 und eine Stirnseite 9 auf. Die Rückseite 4 ist in Umfangsrichtung des Rohres der Stirnseite 9 gegenüber angebracht. Die Seiten 6 und 7 weisen im Betrieb in Axialrichtung des Rohres voneinander weg. Die Oberseite 5 ist der Rohroberfläche abgewandt, während die Unterseite 8 der Rohroberfläche zugewandt ist.

Der Grundkörper 2 ist in seiner geometrischen Grundform etwa quaderförmig mit nahezu quadratischer Grundfläche und einer Höhe zwischen der Oberseite 5 und der Unterseite 8, die ungefähr 25 % der Kantenlänge der Grundfläche entspricht. Die Oberseite 5 des Grundkörpers 2 ist durchbrochen, um einen mit den Öffnungen 3 in Verbindung stehenden Innenraum (nicht dargestellt) zu schaffen. Der Innenraum ist mit einem Deckel 10 derart verschlossen, dass die Oberfläche 5 des Grundkörpers 2 im Wesentliche zu einer Planfläche ergänzt wird. Die Seitenflächen 7 und 8 weisen etwa u-förmige Ausnehmungen 11 und 12 auf, die zu der Oberseite 5 hin offen sind und die Seitenflächen 7 und 8 nach außen in Axialrichtung des Rohres durchsetzen. Die Ausnehmungen 11 und 12 sind etwa quadratisch ausgebildet. In den Ausnehmungen 11 und 12 sind kreisrunde, zylindrische Exzenterscheiben 13 und 14 angeordnet, die mit ihrem äußeren Umfang mit geringem Spiel in die Ausnehmungen 11 und 12 passen und dort drehbar sind. Die Exzenterscheiben 13 und 14 sind über einen Handhebel 15 miteinander verbunden. Der Handhebel 15 ist zusammengesetzt aus einem Hebelteil 16, das in der Exzenterscheibe 13 befestigt ist und das an seinem der Exzenterscheibe 13 abgewandten Ende mit einem plattenförmigen Griffteil 17 verschraubt ist. In symmetrischer Weise ist ein Hebelteil 18 mit der Exzenterscheibe 14 verbunden und an seinem freien Ende ebenfalls mit dem Griffteil 17 verschraubt.

Der Handhebel 15 ist in den Ausnehmungen 11 und 12 um etwa 100 Grad schwenkbar. In der Fig. 1 ist der Handhebel 5 in der geschlossenen Stellung dargestellt. Die Exzenterscheiben 13 und 14 sind in den Ausnehmungen 11 und 12 fliegend gelagert. Sie werden gehalten durch die Verbindung mit jeweils einer Zugstange 19 und 20, die in dem Grundkörper 2 parallel zu den Seitenflächen 6 und 7 in einer Durchgangsbohrung geführt sind. Die Zugstangen 19 und 20 sind exzentrisch in einem Lagerbolzen 21 in den Exzenterscheiben 13 und 14 gelagert. An ihrem den Exzenterscheiben 13 und 14 abgewandten freien Enden tragen die Zugstangen Gewinde, auf die pilz- oder tellerförmige Zugteller 22 und 23 aufgeschraubt sind. Die Zugstangen und die Zugteller bilden Zugmittel.

Die Funktion des Handhebels 15 besteht darin, bei einem Anheben aus der in Fig. 1 dargestellten geschlossenen Stellung die Exzenterscheiben 13 und 14 in den Ausnehmungen 11 und 12 zu drehen, so dass der Lagerbolzen 21 von der Rückseite 4 in Richtung der Stirnseite 9 verlagert wird. Ein entsprechender Lagerbolzen ist in der Exzenterscheibe 13 vorhanden. Die Zugstangen 19 und 20 werden dann mit den Zugtellern 22 und 23 von der Stirnseite weg bewegt. Umgekehrt wird beim Schließen des Zughebels der Lagerbolzen 21 nach hinten in Richtung der Rückseite 4 verlagert, die Zugstagen 19 und 20 bewegen sich in Richtung des Gehäuses und ziehen die Zugteller 22 und 23 in Richtung der Stirnseite 9. Die Bewegung der Zugstange 19 und 20 und der Zugteller 22 und 23 erfolgt also in der Betriebsstellung etwa in Umfangsrichtung des Werksstücks.

Das Griffteil 17 weist neben der Befestigungsstelle mit den Hebeln 16 und 18 noch Rücksprünge 24 und 25 auf. Die den Hebeln 16 und 18 zugewandte Seitenfläche dieser Rücksprünge ist prismatisch ausgeführt, wobei eine Kante in Längsrichtung der Hebel 16 und 18 verläuft und diesen Hebeln zugewandt ist. Die Kante wirkt mit Rasthebeln 26 und 27 zusammen. Die Rasthebel 26 und 27 halten zum Einen den Hebel 15 in der dargestellten geschlossenen Stellung. Zum Anderen weisen die Rasthebel 26 und 27 noch Hebelarme auf, die in den Innenraum des Grundkörpers 2 ragen und dort eine Bewegung in Gegenrichtung ausführen. Wenn beim Schließen des Handhebels 15 die Rasthebel 26 und 27 an der Oberseite 5 des Grundkörpers 2 auseinander bewegt werden, bewegen sich die im Grundkörper 2 befindlichen Teile aufeinander zu. Diese Funktion wird weiter unten näher beschrieben.

Die Fig. 2 zeigt ein Steckerteil 30 in einer perspektivischen Darstellung.

Das Steckerteil 30 weist einen Grundkörper 31 auf, der ähnlich quaderförmig wie der Grundkörper 2 des Buchsenteils 1 ausgebildet ist. Eine Rückseite 32 trägt vier Öffnungen 33, durch die Kabel zu Anschlüssen innerhalb des Steckerteils 30 geführt werden können. Eine Unterseite 34 ist mit einem Deckel 29 verschlossen. Dieser Deckel liegt im Betrieb an dem Werkstück an. Auf einer Oberseite 35 des Grundkörpers 31 ist eine Halteplatte 36 zur Befestigung eines nicht dargestellten Handgriffs vorgesehen. Die Halteplatte 36 ist erforderlich, wenn der Grundkörper 31 aus Kunststoff besteht und ein Handgriff zur Handhabung der insgesamt manuelle bewegbaren, aber doch recht schweren Heizvorrichtung fest angeordnet werden soll.

Der Grundkörper 31 weist außerdem Seitenflächen 37 und 38 auf, sowie eine nicht sichtbare Stirnseite 39. Die Seitenflächen 37 und 38 sind von Hinterschneidungen durchsetzt. Die Hinterschneidungen haben die Form von Schlitzen 40 und 41, die von der Oberseite 35 zu der Unterseite 34 durchgehend ausgebildet sind. Die Schlitze 40 und 41 weisen eine parallel zu der Rückseite 32 verlaufende gerade Wandung auf, an die in einem Winkel von 90° eine parallel zu den Seitenflächen 37 und 38 verlaufende Fläche anschließt, die um die Tiefe der Schlitze 40 und 41 gegenüber den Seitenflächen 37 und 38 nach innen versetzt ist. Die dritte Wand der Schlitze 40 und 41 ist von zwei Schrägflächen 43 gebildet, die dachartig verlaufen, so dass die lichte Weite der Schlitze 40 und 41 in der Mitte am geringsten ist. Zu den die Oberseite 35 und die Unterseite 34 durchsetzende Öffnungen der Schlitze hin erweitert sich der lichte Querschnitt. Die Schrägflächen 43 sind in einem Winkel von etwa 10° zu der Rückseite 32 geneigt.

Weiter trägt das Steckerteil 30 insgesamt vier Zungen 44, die zur elektrischen Kontaktierung der in die Öffnungen 33 eingesetzten Kabel dienen. Die Zungen 44 sind aus einer Kupferlegierung gefertigt und in geringem Maße beweglich in dem Steckerteil 30 gehalten.

In der Fig. 3 ist in einer Seitenansicht die Kombination aus Buchsenteil 1 und Steckerteil 30 auf der Oberfläche eines Werkstücks 50 dargestellt.

Die Axialrichtung des Werkstücks 50 ist senkrecht zur Zeichenebene orientiert. Gleiche Bezugsziffern bezeichnen dieselben Bauteile wie in den Figuren 1 und 2.

Der Handhebel 15 befindet sich in einer halb geöffneten Stellung. Die Zugstange 19 ist durch den exzentrisch gelagerten Lagerbolzen 21 teilweise aus dem Grundkörper 2 heraus gefahren. Der Zugteller 22 liegt in dem Schlitz 41, und zwar mit seiner dem Grundkörper 2 zugewandten Ringfläche teilweise an einer der beiden sich dachförmig ergänzenden dachförmigen Schrägflächen 43 des Schlitzes 41. Das Steckerteil 30 liegt zwischen den beiden Zugtellern 22 und 23, von denen in dieser Darstellung nur der Zugteller 22 sichtbar ist. Die Rasthebel 26 sind nicht im Eingriff mit dem Handhebel 15. Die Heizkabel, die zur Vervollständigung der Vorrichtung erforderlich sind, sind ebenfalls nicht dargestellt. Sie treten aus der Rückseite 4 des Grundkörpers 2 und aus der Rückseite 32 des Steckerteils 30 nach recht bzw. links aus und verlaufen in Umfangsrichtung des Werkstücks 50, an dem sie dicht anliegen. Wenigstens ein Teil der angeschlossenen Kabel geht unterbrechungsfrei von dem Buchsenteil zu dem Steckerteil um das Werkstück 50 herum. Es weist eine feste Länge auf. Zur Anpassung an unterschiedliche Umfänge verschiedener Werkstücke 50, die im Bereich von plusminus 10 mm differieren können, können die Zugteller 22 und 23 mehr oder weniger welt auf die Zugstangen 19 und 20 aufgeschraubt werden. So ist stets gewährleistet, dass die Kabel eng an der Oberfläche des Werkstücks anliegen.

Die Fig. 4 zeigt die Anordnung aus Fig. 3 mit geschlossenem Handhebel. Die Stellung des Buchsenteils 1 entspricht damit der in Fig. 1 dargestellten Stellung. Durch die Drehbewegung der Scheibe 14 innerhalb der Ausnehmung 12 ist der Lagerbolzen 21 zu der Rückseite 4 hin verlagert worden. Die Zugstange 19 ist entsprechend weiter in den Grundkörper 2 hineingezogen worden. Die Scheibe 14 stützt sich dabei an der in Fig. 4 linken Flanke der Ausnehmung 12 ab. Der Zugteller 22 ist ebenso auf den Grundkörper 2 zu verlagert worden. Er hat durch die Anlage an die Schrägfläche 43 des Schlitzes 41 das Steckerteil näher an den Grundkörper 2 herangezogen. Der Handhebel 15 liegt auf der Oberfläche 5 auf. Der Rasthebel 26 durchsetzt den Handhebel 15 an dessen Oberseite.

Die Fig. 5 zeigt die Vorrichtung in geschlossener Stellung entsprechend Fig. 4 in einem Längsschnitt,

In dem Grundkörper 2 sind im Anschluss an die Öffnungen 3 zum einen Klemmverbinder 51 angeordnet, die zur Aufnahme der Kabel in bekannter Weise eingerichtet sind. Die Klemmverbinder 51 sind Teil von gabelförmigen Kontaktelementen 52, die etwa stimmgabelartig aussehen und die mit ihren freien Zungen auf das Steckerteil 30 zu verlaufen. Die Zungen selbst sind etwa plattenförmig ausgebildet und verlaufen in einer Ebene, die parallel zu den Seitenflächen 6 und 7 des Buchsenteils 1 orientiert sind. Bezogen auf das Werkstück 50 verlaufen die Flachseiten der Zungen in einer Radialebene.

Entsprechend sind in dem Steckerteil 30 Klemmverbinder 53 zur Kontaktierung der Kabel in der Öffnung 33 angeordnet. Die Klemmverbinder 53 sind einstückig mit den Zungen 44 des Steckerteils 30 ausgebildet. Die Zungen 44 sind ebenfalls plattenförmig ausgebildet. Ihre Flachseite steht in einer Radialebene des Werkstücks 50. Gegenüber dem Klemmverbinder 53 ist ein freies Ende 54 vorgesehen, das aus dem Grundkörper 31 des Steckerteils 30 heraus ragt. An dem freien Ende 54 ist die Zunge 44 oben in einem Winkel von etwa 10 Grad abgeschrägt. Die Zunge 44 ist so ausgebildet, dass sie zwischen die Flanken des gabelförmigen Kontaktelements 52 passt und mit der abgeschrägten Oberseite hinreichend Platz unter dem Deckel 10 des Buchsenteils 1 findet. Das Buchsenteil 1 und das Steckerteil 30 können aufgrund der Schrägflächen 43 und aufgrund des abgeschrägten freien Endes 54 in einem Winkel zueinander an der Oberfläche des Werkstücks 50 in Umfangsrichtung angeordnet werden, um sich dem üblichen Radius von Pipelinerohren anzupassen.

Die Fig. 6 zeigt das Buchsenteil 1 und das Steckerteil 30 unter

Weglassung einiger Gehäusebauteile. Die Kontaktelemente 52 sind innerhalb des Buchsenteils 1 parallel zueinander ausgerichtet und in einem Abstand voneinander angeordnet, der dem Abstand der Zungen 44 des Steckerteils 30 voneinander entspricht. Zudem ist jedes Kontaktelement 52 mit zwei parallelen Kontaktflächen 55 und 56 an der Innenseite der stimmgabelartigen Zungen versehen, die zwischen sich einen Abstand aufweisen, der der Dicke der gegenüber liegenden Zunge 44 des Steckerteils 30 entspricht. Die Zunge 44 ist also zwischen die Kontaktflächen 55 und 56 einführbar. Die Kontaktflächen 55 und 56 jedes Kontaktelements 52 sind zudem wie bei einer Stimmgabel beweglich zueinander. Sie sind mit Spiel in dem Grundkörper 2 gelagert. Zwischen den Kontaktelementen 52 befinden sich jeweils Stege 58 und 59, wobei die äußeren beiden Stege 58 lose in den Grundkörper einliegen, während der mittige Steg 59 einstückig mit dem Grundkörper 2 ausgebildet ist. Die Rasthebel 26 und 27, die wie in Fig. 1 veranschaulicht wurde, den Handhebel 15 in der geschlossenen Position relbschlüssig sichern, welsen einen unteren freien Abschnitt auf, der sich bei einem Auseinanderdrücken der in Fig. 1 sichtbaren oberen Enden der Rasthebel 26 und 27 in gegenläufiger Richtung bewegt. Die innerhalb des Grundkörpers 2 befindlichen Enden bewegen sich also beim Niederdrücken des Handhebels 15 in die geschlossene Stellung aufeinander zu. Die freien Enden drücken dabei auf das gesamte Paket der Kontaktelemente 52 und der Stege 58 und 59 sowie auf die dazwischen befindlichen Kontaktzungen 44 des Steckerteils 30. Um diesen Vorgang zu unterstützen ist eine Zugfeder (nicht dargestellt) zwischen den beiden freien Enden der Rasthebel 26 und 27 innerhalb des Buchsenteils 1 vorgesehen.

Der beim Einführen des Steckerteils 30 in das Buchsenteil 1 zunächst nur leicht schleifende Kontakt zwischen den Zungen 44 und den Kontaktelementen 52 wird dadurch einem erhöhten Anpressdruck ausgesetzt. Die Kontaktierung wird entsprechend sicherer und insbesondere auch für Mittelfrequenzanwendungen wie das induktive Heizen mit hoher Leistung geeignet gemacht. Ein nicht dargestellter Sicherheitsschalter ist zusätzlich dazu vorgesehen, die Heizleistung erst dann auf die Vorrichtung aufzuschalten, wenn der Handhebel 15 vollständig geschlossen ist und mittels der Rasthebel 26 und 27 das Kontaktpaket in festen Kontakt gebracht wurde.

Die für diese Art der Kontaktsicherung durch axiales Zusammenpressen der Kontaktelemente 52 und der Zungen 44 erforderliche mechanische Beweglichkeit wird dadurch bereitgestellt, dass die Zungen 44 mit einem gewissen Spiel in dem Grundkörper des Steckerteils 30 angeordnet sind. Auch die Kontaktflächen 55 und 56 sowie die lose eingelegten Stege 58 sind in der Kompressionsrichtung zwischen den Hebeln 26 und 27 leicht beweglich.

Schließlich ist noch zu erwähnen, dass der Grundkörper 2 des Buchsenteils 1 in dem Bereich, der den Zugtellern 22 und 23 benachbart ist, hakenförmige, nach innen weisende Gehäuseabschnitte 60 aufweist. Die Gehäuseabschnitte 60 sind dazu vorgesehen, mit zwei nach außen weisenden, hinter die Gehäuseabschnitte 60 passenden Vorsprüngen 61 in mechanischen Kontakt gebracht zu werden und diese zu hintergreifen. Sie erleichtern dabei das Einhängen des Steckerteils in das Buchsenteil 1 vor dem Spannen der Anordnung mittels des Handhebels 15. Bei einem Zusammensetzen des Buchsenteils 1 und des Steckerteils 30 zur Kontaktierung der induktiven Heizvorrichtung wird zunächst das Steckerteil mit seinen Vorsprüngen 61 hinter die Abschnitte 60 geführt, so dass die Zungen 44 sich unmittelbar vor dem Einführbereich zwischen den Kontaktflächen 55 und 56 befinden und dort in der Einführrichtung bereits richtig positioniert sind. Ein elektrischer Kontakt ist dabei noch nicht hergestellt. Das Spannen, Schließen und endgültige Kontaktieren erfolgt dann durch Herunterdrücken des Handhebels in die in Fig. 1 gezeigte Stellung, wobei die Zugteller 22 und 23 in die Hinterschneidungen 41 und 42 greifen und dort an den Schrägflächen 43 das Steckerteil 30 ergreifen und die Zungen 44 vollständig zwischen die Kontaktflächen 55 und 56 ziehen. Schließlich wird bei Erreichen der Rasthebel 26 und 27 der feste mechanische und elektrische Kontakt zwischen den Zungen 44 und den Kontaktflächen 55 und 56 erzielt, indem die Flächen 24 und 25 des Handhebels 15 die Rasthebel 26 und 27 oberhalb des Deckels 10 auseinander drücken, worauf die in dem Grundkörper 2 befindlichen freien Enden zusammengedrückt und das Paket damit gespannt wird.

Die nötige Beweglichkeit der Kontakte wird dadurch gewährleistet, dass die Kontaktflächen jeweils in einer Radialebene des Rohres verlaufen. Dadurch sind die Kupplungsteile (Buchsenteil 1 und Steckerteil 30) sowohl im Abstand als auch im Winkel im erforderlichem Maß verstellbar, so dass die Vorrichtung an verschiedene Rohrdurchmesser anpassbar ist.

In einer bevorzugten Ausführungsform sind die Gehäusebauelemente aus einem Kunststoff, beispielsweise PTFE, hergestellt. Der Handhebel, die Exzenterscheiben, die Zugstangen und die Zugteller sind vorzugsweise aus nichtmagnetisierbaren metallischen Werkstoffen (Edelstahl, Aluminium) hergestellt. Die elektrischen Kontaktelemente werden aus einer Kupferlegierung oder reinem Kupfer gefertigt.

Insgesamt ergibt sich eine Vorrichtung zum induktiven Heizen von rohrförmigen Werkstücken, bei der die Verbindung zwischen dem Buchsenteil 1 und dem Steckerteil 30 zum einen zuverlässig und sicher mechanisch herstellbar und auch wieder lösbar ist und bei der zum anderen eine großflächige, feste elektrische Kontaktierung gewährleistet ist, die den Anforderungen für das induktive Heizen von großen Werkstücken mit hoher Leistung entsprechen. Der gesamte Aufbau ist zudem so ausgeführt, dass die Verbindung auch unter Baustellenbedingungen vielfach sicher geschlossen und wieder geöffnet werden kann, ohne dass die Dauerhaltbarkeit dadurch beeinträchtigt würde.

Bezugszeichen
- 1.: Buchsenteil
- 2.: Grundkörper
- 3.: Öffnungen
- 4.: Rückseite
- 5.: Oberseite
- 6.: Seitenfläche
- 7.: Seitenfläche
- 8.: Unterseite
- 9.: Stirnseite
- 10.: Deckel
- 11.: U-förmige Ausnehmung
- 12.: U-förmige Ausnehmung
- 13.: Exzenterscheibe
- 14.: Exzenterscheibe
- 15.: Handhebel
- 16.: Hebelteil
- 17.: Griffteil
- 18.: Hebelteil
- 19.: Zugstange
- 20.: Zugstange

- 21.: Lagerbolzen
- 22.: Zugteller
- 23.: Zugteller
- 24.: Rücksprung
- 25.: Rücksprung
- 26.: Rasthebel
- 27.: Rasthebel
- 29.: Deckel
- 30.: Steckerteil
- 31.: Grundkörper
- 32.: Rückseite
- 33.: Öffnungen
- 34.: Unterseite
- 35.: Oberseite
- 36.: Halteplatte
- 37.: Seitenfläche
- 38.: Seitenfläche
- 39.: Stirnseite
- 40.: Hinterschneidung
- 41.: Hinterschneidung
- 43.: Schrägfläche

- 44.: Zungen
- 50.: Werkstück
- 51.: Klemmverbinder
- 52.: Kontaktelemente
- 53.: Klemmverbinder
- 54.: freies Ende
- 55.: Kontaktfläche
- 56.: Kontaktfläche
- 58.: Steg
- 59.: Steg
- 60.: Gehäuseabschnitte
- 61.: Vorsprünge

## Patentansprüche

1. Steckverbindung für eine Heizvorrichtung zum induktiven Heizen von rohrförmigen Werkstücken, mit einem Buchsenteil (1) und einem Steckerteil (30), die lösbar miteinander verbindbar sind und im verbundenen Zustand elektrisch miteinander kontaktiert sind, wobei das Buchsenteil (1) und das Steckerteil (30) mechanisch aneinander verriegelbar sind, wobei an dem Steckerteil (1) und an dem Buchsenteil (30) elektrische Kontakte (44, 52) vorgesehen sind, die einander zugewandte ebene Kontaktflächen (55, 56) aufweisen, und wobei wenigstens ein Zugmittel (19, 20, 22, 23) vorgesehen ist, das dazu eingerichtet ist, das Steckerteil (30) und das Buchsenteil (1) in den verbundenen Zustand zu drängen, **dadurch gekennzeichnet, dass** das Zugmittel (19, 20, 22, 23) längenverstellbar ist.

2. Steckverbindung nach Anspruch 1, **dadurch**
**gekennzeichnet, dass** die Kontaktflächen (55, 56) so orientiert sind, dass sie im verbundenen Zustand des Buchsenteils und des Steckerteils bei Benutzung einer mit dieser Steckverbindung ausgestatteten Heizvorrichtung zum induktiven Heizen eines rohrförmigen Werkstücks jeweils in einer Radialebene des rohrförmigen Werkstücks zu liegen kommen.

3. Steckverbindung nach einem der vorhergehenden Ansprüche,
**dadurch gekennzeichnet, dass** an einem der Teile, dem Buchsenteil (1) oder dem Steckerteil (30), wenigstens ein Betätigungsmittel (15) vorgesehen ist, welches mit wenigstens dem an dem anderen Teil, dem Steckerteil (30) oder dem Buchsenteil (1), angreifendem Zugmittel (19, 20, 22, 23) versehen ist, wobei das Zugmittel (19, 20, 22, 23) dazu eingerichtet ist, bei Betätigung des Betätigungsmittels (15) das Steckerteil (30) und das Buchsenteil (1) in den verbundenen Zustand zu drängen.

4. Steckverbindung nach Anspruch 3, **dadurch**
**gekennzeichnet, dass** die Zugmittel (19, 20, 22, 23) Zugstangen (19, 20) und Zugteller (22, 23) umfassen.

5. Steckverbindung nach Anspruch 4, **dadurch**
**gekennzeichnet, dass** die Zugteller (22, 23) an Hinterschneidungen (40, 41) angreifen, die an dem jeweils anderen Teil der Steckverbindung vorgesehen sind.

6. Steckverbindung nach einem der vorhergehenden Ansprüche in Verbindung mit Anspruch 3, **dadurch gekennzeichnet, dass** wenigstens ein Rasthebel (26, 27) vorgesehen ist, der in verbundenem Zustand mit dem Betätigungsmittel (15) in mechanischem Kontakt steht um das Betätigungsmittel (15) in diesem Zustand zu sichern.

7. Steckverbindung nach Anspruch 6, **dadurch**
**gekennzeichnet, dass** der wenigstens eine Rasthebel (26, 27) dazu eingerichtet ist, in verbundenem Zustand der Vorrichtung die Kontakte (44, 52) mit ihren Kontaktflächen (52, 53) aneinander zu pressen.

8. Steckverbindung nach einem der vorhergehenden Ansprüche,
**dadurch gekennzeichnet, dass** die Kontakte planparallele Zungen (44) und Kontaktelemente (52) aufweisen, wobei die Kontaktelemente gabelartig ausgebildet sind und jeweils zwei einander zugewandte Kontaktflächen (55, 56) aufweisen, die in einem Abstand voneinander angeordnet sind, dass die Zungen (44) mit geringem Spiel zwischen die Kontaktflächen (55, 56) einführbar sind.

9. Steckverbindung nach einem der vorhergehenden Ansprüche in Verbindung mit Anspruch 4, **dadurch gekennzeichnet, dass** die Zugteller (22, 23) und die Zugstangen (19, 20) derart ausgestaltet sind, dass die Zugteller 22 und 23 mehr oder weniger weit auf die Zugstangen 19 und 20 aufgeschraubt werden können.

10. Steckverbindung nach einem der vorhergehenden Ansprüche in Verbindung mit Anspruch 5, **dadurch gekennzeichnet , dass** die Hinterschneidungen die Form von Schlitzen (40) und (41) haben, die von der Oberseite (35) zu der Unterseite (34) des Grundkörpers der Steckverbindung durchgehend ausgebildet sind und eine parallel zu der Rückseite (32) des Grundkörpers verlaufende gerade Wandung aufweisen, an die in einem rechten Winkel eine parallel zu den Seitenflächen (37) und (38) verlaufende Fläche anschließt, die um die Tiefe der Schlitze (40) und (41) gegenüber den Seitenflächen (37) und (38) nach innen versetzt ist.

11. Steckverbindung nach Anspruch 10, **dadurch**
**gekennzeichnet, dass** eine weitere Wand der Schlitze (40) und (41) von zwei Schrägflächen 43 gebildet ist, die dachartig verlaufen, so dass die lichte Weite der Schlitze (40) und (41) in der Mitte am geringsten ist.

12. Steckverbindung nach einem der vorhergehenden Ansprüche in Verbindung mit Anspruch 4, **dadurch gekennzeichnet, dass** der Grundkörper (2) des Buchsenteils (1) in dem Bereich, der den Zugtellern (22) und (23) benachbart ist, hakenförmige, nach innen weisende Gehäuseabschnitte (60) aufweist.

13. Heizvorrichtung zum induktiven Heizen von rohrförmigen Werkstücken,
**gekennzeichnet durch** eine Steckverbindung nach einem der vorhergehenden Ansprüche.

14. Heizvorrichtung nach Anspruch 13, **gekennzeichnet durch** eine Leiterschleife, die an wenigstens einem ihrer Enden ein Buchsenteil oder ein Steckerteil einer Steckverbindung nach einem der vorhergehenden Ansprüche aufweist.

## Claims

1. Plug type connection for a heating device for inductive heating of tubular workpieces, having a socket portion (1) and a connector portion (30) which can be releasably connected to each other and which are electrically contacted with respect to each other in the connected state, the socket portion (1) and the connector portion (30) being able to be mechanically locked to each other, there being provided on the connector portion (1) and on the socket portion (30) electrical contacts (44, 52) which have planar contact faces (55, 56) which face each other, and there being provided at least one tension means (19, 20, 22, 23) which is configured to urge the connector portion (30) and the socket portion (1) into the connected state, **characterised in that** the tension means (19, 20, 22, 23) is adjustable in terms of length.

2. Plug type connection according to claim 1, **characterised in that** the contact faces (55, 56) are orientated in such a manner that, in the connected state of the socket portion and the connector portion, when a heating device provided with this plug type connection is used for inductive heating of a tubular workpiece, they come to rest in each case in a radial plane of the tubular workpiece.

3. Plug type connection according to either of the preceding claims, **characterised in that** there is provided on one of the portions, the socket portion (1) or the connector portion (30), at least one actuation means (15) which is provided at least with the tension means (19, 20, 22, 23) which engages with the other portion, the connector portion (30) or the socket portion (1), the tension means (19, 20, 22, 23) being configured to urge the connector portion (30) and the socket portion (1) into the connected state when the actuation means (15) is actuated.

4. Plug type connection according to claim 3, **characterised in that** the tension means (19, 20, 22, 23) comprise tension rods (19, 20) and tension discs (22, 23).

5. Plug type connection according to claim 4, **characterised in that** the tension discs (22, 23) engage with undercuts (40, 41) which are provided on the other portion of the plug type connection, respectively.

6. Plug type connection according to any one of the preceding claims together with claim 3, **characterised in that** there is provided at least one catch lever (26, 27) which in the connected state is in mechanical contact with the actuation means (15) in order to secure the actuation means (15) in this state.

7. Plug type connection according to claim 6, **characterised in that** the at least one catch lever (26, 27) is configured to press the contacts (44, 52) against each other with the contact faces (52, 53) thereof in the connected state of the device.

8. Plug type connection according to any one of the preceding claims, **characterised in that** the contacts have plane- parallel tongues (44) and contact elements (52), the contact elements being constructed in a fork-like manner and having two mutually facing contact faces (55, 56), respectively, which are arranged with such a spacing from each other that the tongues (44) can be introduced between the contact faces (55, 56) with little play.

9. Plug type connection according to any one of the preceding claims together with claim 4, **characterised in that** the tension discs (22, 23) and the tension rods (19, 20) are constructed in such a manner that the tension discs (22) and (23) can be screwed onto the tension rods (19) and (20) to a greater or lesser extent.

10. Plug type connection according to any one of the preceding claims together with claim 5, **characterised in that** the undercut portions are in the form of slots (40) and (41), which are constructed so as to extend from the upper side (35) to the lower side (34) of the base member of the plug type connection and which have a straight wall which extends parallel with the rear side (32) of the base member and which is adjoined at a right angle by a face which extends parallel with the lateral faces (37) and (38) and which is offset in an inward direction with respect to the lateral faces (37) and (38) by the depth of the slots (40).

11. Plug type connection according to claim 10, **characterised in that** an additional wall of the slots (40) and (41) is formed by two inclined faces (43) which extend in a roof-like manner so that the clearance of the slots (40) and (41) is smallest at the centre.

12. Plug type connection according to any one of the preceding claims together with claim 4, **characterised in that** the base member (2) of the socket portion (1), in the region which is adjacent to the tension discs (22) and (23), has hook-like, inwardly directed housing portions (60).

13. Heating device for inductive heating of tubular workpieces, **characterised by** a plug type connection according to any one of the preceding claims.

14. Heating device according to claim 13, **characterised by** a conductor loop which has, at least at one of the ends thereof, a socket portion or a connector portion of a plug type connection according to any one of the preceding claims.

## Revendications

1. Connecteur de jonction pour un dispositif de chauffage destiné au chauffage inductif de pièces d'oeuvre de forme tubulaire, comprenant une partie de connecteur femelle (1) et une partie de connecteur mâle (30), qui peuvent être reliées de manière amovible, et sont, dans l'état relié, contactées mutuellement sur le plan électrique, connecteur dans lequel la partie de connecteur femelle (1) et la partie de connecteur mâle (30) peuvent être verrouillées mécaniquement l'une à l'autre, dans lequel sur la partie de connecteur femelle (1) et sur la partie de connecteur mâle (30) sont prévus des contacts électriques (44, 52), qui présentent des surfaces de contact planes (55, 56) dirigées les unes vers les autres, et dans lequel il est prévu au moins un moyen de traction (19, 20, 22, 23), qui est conçu pour pousser la partie de connecteur mâle (30) et la partie de connecteur femelle (1) dans l'état relié,
**caractérisé en ce que** le moyen de traction (19, 20, 22, 23) est réglable en longueur.

2. Connecteur de jonction selon la revendication 1, **caractérisé en ce que** les surfaces de contact (55, 56) sont orientées de manière telle, que, dans l'état relié de la partie de connecteur femelle et de la partie de connecteur mâle, dans le cas de l'utilisation d'un dispositif de chauffage équipé de ce connecteur de jonction pour le chauffage inductif d'une pièce d'oeuvre de forme tubulaire, elles viennent respectivement à se placer dans un plan radial de la pièce d'oeuvre de forme tubulaire.

3. Connecteur de jonction selon l'une des revendications précédentes, **caractérisé en ce que** sur l'une des parties, à savoir la partie de connecteur femelle (1) ou la partie de connecteur mâle (30), est prévu au moins un moyen d'actionnement (15) qui est pourvu au moins du moyen de traction (19, 20, 22, 23) agissant sur l'autre partie, à savoir la partie de connecteur mâle (30) ou la partie de connecteur femelle (1), le moyen de traction (19, 20, 22, 23) étant conçu pour pousser la partie de connecteur mâle (30) et la partie de connecteur femelle (1) dans l'état relié lors de l'actionnement du moyen d'actionnement (15).

4. Connecteur de jonction selon la revendication 3, **caractérisé en ce que** les moyens de traction (19, 20, 22, 23) comprennent des tiges de traction (19, 20) et des plateaux de traction (22, 23).

5. Connecteur de jonction selon la revendication 4, **caractérisé en ce que** les plateaux de traction (22, 23) viennent agir sur des contre-dépouilles (40, 41) qui sont prévues sur respectivement ladite autre partie du connecteur de jonction.

6. Connecteur de jonction selon l'une des revendications précédentes en combinaison avec la revendication 3, **caractérisé en ce qu'**il est prévu au moins un levier d'encliquetage (26, 27) qui, dans l'état relié, se trouve en contact mécanique avec le moyen d'actionnement (15), en vue de bloquer le moyen d'actionnement (15) dans cet état.

7. Connecteur de jonction selon la revendication 6, **caractérisé en ce que** ledit au moins un levier d'encliquetage (26, 27) est conçu pour, dans l'état relié du dispositif, presser les contacts (44, 52) les uns contre les autres avec leurs surfaces de contact (52, 53).

8. Connecteur de jonction selon l'une des revendications précédentes, **caractérisé en ce que** les contacts présentent des languettes planes parallèles (44) et des éléments de contact (52), les éléments de contact étant réalisés en forme de fourchette et présentant chacun deux surfaces de contact (55, 56) dirigées l'une vers l'autre, qui sont agencées à une distance l'une de l'autre de façon à ce que les languettes (44) puissent être insérées avec un faible jeu entre les surfaces de contact (55, 56).

9. Connecteur de jonction selon l'une des revendications précédentes en combinaison avec la revendication 4, **caractérisé en ce que** les plateaux de traction (22, 23) et les tiges de traction (19, 20) sont configurés de manière à ce que les plateaux de traction 22 et 23 puissent être vissés plus ou moins loin sur les tiges de traction 19 et 20.

10. Connecteur de jonction selon l'une des revendications précédentes en combinaison avec la revendication 5, **caractérisé en ce que** les contre-dépouilles ont la forme de fentes (40) et (41), qui sont réalisées de manière à traverser le corps de base du connecteur de jonction, de la face supérieure (35) à la face inférieure (34), et présentent une paroi rectiligne s'étendant parallèlement à la face arrière (32) du corps de base, paroi à laquelle se raccorde à angle droit, une surface qui s'étend parallèlement aux faces latérales (37) et (38), et est décalée vers l'intérieur par rapport au faces latérales (37) et (38), d'une valeur correspondant à la profondeur des fentes (40) et (41).

11. Connecteur de jonction selon la revendication 10, **caractérisé en ce qu'**une autre paroi des fentes (40) et (41) est formée de deux surfaces inclinées 43, qui s'étendent en forme de toit, de manière telle que la largeur libre des fentes (40) et (41) soit la plus faible au milieu.

12. Connecteur de jonction selon l'une des revendications précédentes en combinaison avec la revendication 4, **caractérisé en ce que** le corps de base (2) de la partie de connecteur femelle (1) présente, dans la zone, qui est voisine des plateaux de traction (22) et (23), des tronçons de boitier (60) en forme de crochet, dirigés vers l'intérieur.

13. Dispositif de chauffage pour le chauffage inductif de pièces d'oeuvre de forme tubulaire, **caractérisé par** un connecteur de jonction selon l'une des revendications précédentes.

14. Dispositif de chauffage selon la revendication 13, **caractérisé par** une boucle de conducteur, qui comporte à au moins une de ses extrémités, une partie de connecteur femelle ou une partie de connecteur mâle d'un connecteur de jonction selon l'une des revendications précédentes.
